# EUROPÄISCHE PATENTSCHRIFT

(11) **EP 0 730 694 B1**
(45) Veröffentlichungstag und Bekanntmachung des Hinweises auf die Patenterteilung: **16.04.1997**
(21) Anmeldenummer: 95902031.4
(22) Anmeldetag: 23.11.1994
(51) Int. Cl.: E01C 19/48

(54) **VERFAHREN ZUM BETREIBEN EINES FERTIGERS UND FERTIGER ZUM EINBAUEN UND VERDICHTEN VON ASPHALTSCHICHTEN**
PROCESS FOR OPERATING A FINISHER AND FINISHER FOR LAYING AND COMPACTING ASPHALT LAYERS
PROCEDE PERMETTANT DE FAIRE FONCTIONNER UN FINISSEUR ET FINISSEUR POUR LA POSE ET LE COMPACTAGE DE COUCHES D'ASPHALTE

(30) Priorität: 27.11.1993 DE 4340422; 16.12.1993 DE 4342997
(43) Veröffentlichungstag der Anmeldung: 11.09.1996
(73) Patentinhaber: Richter, Elk, D-38321 Dorstadt (DE)
(72) Erfinder: Richter, Elk, D-38321 Dorstadt (DE)
(74) Vertreter: Liedtke, Klaus, Dr.
(86) Internationale Anmeldenummer: DE9401406
(87) Internationale Veröffentlichungsnummer: WO9514820

(56) Entgegenhaltungen:
- EP-A- 0 381 882
- DE-A- 3 731 716
- DE-U- 9 013 760
- FR-A- 2 697 036
- US-A- 4 073 592

## Beschreibung

Die Erfindung betrifft einen Fertiger zum Einbauen und Verdichten von Asphaltschichten, mit einer Aufnahmevorrichtung zur vorläufigen Aufbewahrung des heißen Mischgutes, einer Fördereinrichtung zum Längstransport des Asphaltes vor eine Verdichtungsbohle zum Vorverdichten und Abziehen des Asphaltes und einer Verteilereinrichtung zur entmischungsfreien Querverteilung des Mischgutes über die Einbaubreite.

Im Stand der Technik sind Asphaltfertiger bekannt, die aus einem Aufnahmekübel zur vorläufigen Aufbewahrung des heißen Mischgutes, Förderbänder zum Längstransport des Asphaltes vor die Einbaubohle, Verteilerschnecken zur entmischungsfreien Querverteilung des Mischgutes über die Einbaubreite und einer Einbaubohle zum Vorverdichten und Abziehen des Asphaltes bestehen. Die Einbaubohle ist an einem Zugfahrzeug gelenkig aufgehängt und schwimmt auf dem einzubauenden Mischgut.
Die konventionellen Einbaubohlen bestehen aus einer Stampfbohle (Tamper) und einer Vibrationsbohle (Abziehbohle).

Die neueren Hochverdichtungsbohlen enthalten zusätzliche Verdichtungselemente, um das Niveau der Vorverdichtung zu steigern.
Entsprechend der Wirksamkeit der Einbaubohlen erfolgt eine Nachverdichtung mittels Walzen.
Es wird somit jeweils eine Lage des im Aufnahmekübel befindlichen Mischgutes in der vorgegebenen Schichtstärke verlegt. Der Gesamtbetrag der Verdichtung ist mitentscheidend für die mechanischen Eigenschaften und die Haltbarkeit des Asphaltes. Höhere Verdichtung bedeutet bei richtiger Mischgutkonzeption und geeignetem Schichtenaufbau eine wesentliche Qualitätsverbesserung. Der ständig anwachsende Verkehr und die Zunahme der Achslasten erfordert eine solche Entwicklung.

Nach DE 90 13 760.4 U1 ist eine Straßenbaumaschine zum Erneuern des Deckenbelages einer Fahrbahn bekannt, bei der eine mit einer Antriebseinheit versehene Fräseinheit, eine Mischeinheit und eine Neumaterial aus einem Materialtrog abziehenden Fördervorrichtung sowie einer Einbaueinheit besteht. Dabei besteht die Fördervorrichtung aus zwei in Längsrichtung der Straßenbaumaschinen hintereinander angeordneten Förderbänder, wobei sich das erste Förderband vom Materialtrog zu einer zwischen der Zugmaschine und dem Anhänger angeordneten Übergabeeinheit erstreckt und das zweite Förderband von der Übergabeeinheit bis in den Bereich der Einbaueinheiten verläuft.

Bei diesen Fertigern wird der vorhandene Asphalt mittels Heizaggregaten erhitzt und aufgerieben, verteilt oder in einem Mischbereich geführt und dann verteilt. Da das Bitumen ein relativ schlechter Wärmeleiter ist, müssen zum Erhitzen des ca. 4 cm starken oberen Bereiches Temperaturen von 300 bis 600°C und mehr vorliegen. Der Einsatz dieser Fertiger führt deshalb zu stark umweltbelastenden Emmisionen da teilweise umvollständige Verbrennungen erfolgen. Das Bindemittel wird dabei verändert und die Baustellenmischung unterliegt einer Reihe von Faktoren, die erheblichen Qualitätsschwankungen innerhalb eines Bauabschnittes führen. Bei diesen Fertigern ist ferner nachteilig, daß eine gewisse Verweilzeit zum Aufheizen der Unterlagen notwendig ist. Dadurch ist nur eine geringe Arbeitsgeschwindigkeit möglich.

In US 4 073 592 ist ein Fertiger zum Einbauen und zum Verdichten von zwei übereinander liegenden Betonschichten beschrieben. Dabei wird der Beton von der Seite oder von oben auf durch seitliche Bleche begrenzte Arbeitsfelder geschüttet und von zwei hintereinander angeordneten Verteilerschnecken in Querrichtung verteilt.
Die Verdichtung des Asphaltes hängt im erheblichen Umfang von der Wärmekapazität der Asphaltschicht ab. Diese steht im engen Verhältnis zur Schichtstärke, den Witterungsbedingungen und der Mischguttemperatur im Anlieferungszustand auf der Baustelle.
Schnelle Temperaturverluste des Asphalts führen zu Schwierigkeiten bei der Verdichtung, zur ungenügenden Verklebung der Schichten, bis hin zu erhöhten Hohlraumgehalten, die insgesamt Qualitätseinbußen darstellen. Mit zahlreiche Untersuchungen konnte nachgewiesen werden, daß es vielfach Mängel bei den relativ dünnen Walzasphaltdeckschichten in der Verdichtung gibt. Bedingt durch den Bauablauf, die Finanzzuweisung und durch nicht vorhersehbare Witterungseinflüsse erfolgt der Einbau der Asphaltdeckschichten oft bei ungünstigen Witterungsbedingungen.
Der Erhöhung der Mischguttemperatur im Anlieferungszustand sind Grenzen gesetzt, da diese zu steigenden Oxydationen des Bindemittels führt, die wiederum die Verdichtbarkeit verschlechtern und generell Nachteile bewirken. Allgemein ist man deshalb bestrebt, die Mischguttemperaturen zu senken und nicht zu erhöhen.

Der Erfindung liegt die Aufgabe zugrunde, einen Fertiger anzugeben, der eine hohe Verdichtung des Asphaltes ohne Erhöhung der Verarbeitungstemperatur und ohne Steigerung der Verdichtungsaufwandes ermöglicht.

Erfindungsgemäß gelingt die Lösung der Aufgabe durch ein Verfahren, bei dem das Material aus zwei getrennten, an der Maschine angebrachten Aufnahmekübeln gleichzeitig über zwei unabhängige Fördersysteme zu je einer Verteilereinrichtung transportiert wird, die in Bearbeitungsrichtung hintereinander versetzt angeordnet sind, das Material in übereinander liegenden Schichten auftragen und einbauen.

Der erfindungsgemäße Fertiger entsteht dadurch, daß die Aufnahmevorrichtung zur vorläufigen Aufbewahrung des heißen Mischgutes aus zwei getrennten Aufnahmekübeln besteht, von denen jeweils ein Mischguttransportsystem mit mindestens einer Fördereinrichtung an die Verteilereinrichtungen führt und daß die Verteilereinrichtungen als Verteilerschnecken ausgebildet sind.

Weitere vorteilhafte Ausgestaltungen des erfindungsgemäßen Fertigers sind in den Unteransprüchen angegeben.

Der erfindungsgemäße Fertiger zeichnet sich durch eine Reihe von Vorteilen aus. Es hat sich in der Praxis gezeigt, daß beim Einbau dickerer Schichten mit der gleichen Technologie bessere Verdichtungsgrade erzielt werden. Der erfindungsgemäße Fertiger ermöglicht den gleichzeitigen Einbau von zwei verschiedenen Heißgemischen direkt übereinander. Mit der so möglichen Schichtstärkenerhöhung wird die Wärmekapazität des eingebauten Asphaltes erheblich gesteigert, so daß auch ein Einbau noch bei ungünstigen Witterungsbedingungen (Saisonverlängerung) erfolgen kann.

Der erfindungsgemäße Fertiger ermöglicht darüber hinaus den gleichzeitigen Einbau von zwei unterschiedlich zusammengesetzten angelieferten Asphalten im Heißverfahren, die an einer Asphaltmischanlage unter streng kontrollierten qualitativen und umweltrelevanten Bedingungen hergestellt werden.

Weiterhin ist vorteilhaft, daß durch die direkte Heiß-auf-Heiß-Verlegung eine optimale Verklebung zwischen den beiden Schichten erzielt wird. Der sonst übliche Einsatz von Bitumenemulsionen zum Verbund der Asphalte entfällt. Durch das erheblich größere Wärmepotential erfolgt auch eine bessere Verklebung zur bereits eingebauten Asphaltschicht.

Der erfindungsgemäße Fertiger ermöglicht gegenüber den Recyclingfertigern eine hohe Arbeitsgeschwindigkeit. Bei dem von der Mischanlage angelieferten Asphalt handelt es sich um einen mit weniger Schwankungen behafteten Asphalt, der eine definierte Temperatur besitzt. Ferner gehen davon die obengenannten schädlichen Emissionen nicht aus, da die Herstellung mit einer gleichmäßigen und niedrigen Temperatur erfolgt.

Die Erfindung wird im folgendem anhand eines Ausführunsbeispieles näher erläutert. In der zugehörigen Zeichnung zeigen:
Figur 1: eine schematische Gesamtdarstellung des erfindungsgemäßen Asphaltfertigers,
Figur 2: eine Ausführungsform für eine selbstfahrende Mulde und
Figur 3 die selbstfahrende Mulde bei der Beschickung des Fertigers.

Figur 1 zeigt eine Ausführungsform des erfindungsgemäßen Asphaltfertigers mit zwei Mischgutkübeln M1 und M2, der durch Veränderung von bekannten Bausystemen der Asphaltfertiger hergestellt wurde. Dazu ist die Grundmaschine des Fertigers durch eine Rahmenverlängerung RV um 1400 mm verlängert. Zusätzlich wird eine Erhöhung der Grundmaschine um 450 mm vorgenommen und eine zusätzliche Fördereinrichtung Fz einbaut. Der Fertiger besitzt einen zweiten Mischgutkübel M2 mit Schieber, der eine Kapazität von 13 t Asphaltmischgut aufweist. Zusätzlich sind ausziehbare Abstreifer eingebaut und der Rahmen verlängert. Die Verteilung des Asphaltmaterials erfolgt mit Hilfe von zwei Verteilerschnecken V1, V2. Auf die erste Mischgutart erfolgt unmittelbar die Verlegung der zweiten Mischgutart und beide Schichten werden gemeinsam verdichtet.

Figur 2 zeigt eine Ausführungsform für eine selbstfahrende Mulde mit einer Fördereinrichtung FE in Form eines Transportbandes zur Beschickung des zweiten Mischgutkübels.

In Figur 3 ist der Beschickungsvorgang des zweiten Mischgutkübels durch die selbstfahrende Mulde mit Transportband dargestellt.

Durch das Zwischenschalten eines Fördergerätes wird eine Zwischenlagerkapazität geschaffen. Dadurch wird gewährleistet, daß die Fertigermulden ständig beschickt werden können und ein gleichmäßiger Arbeitsablauf des Fertigers gesichert.

Es ist auch möglich, daß am Fertiger ein Transportsystem angeordnet ist, mit dem die Beschickung der Aufnahmekübel erfolgt. Als Transportsystem kann auch hierbei ein Transportband oder ein Greifer abgebracht sein.

## Patentansprüche

1. Verfahren zum Betreiben eines Fertigers für das Einbauen und Verdichten von übereinander liegenden Asphaltschichten, bestehend aus folgenden Verfahrensschritten:
- heißes Mischgut wird in zwei getrennten, am Fertiger angebrachten Aufnahmekübeln (M1, M2) vorläufig aufbewahrt;
- das Mischgut wird gleichzeitig aus jedem der beiden Aufnahmekübel (M1, M2) über jeweils ein unabhängiges Fördersystem zu jeweils einer Verteilereinrichtung (VS1, VS2) zur entmischungsfreien Querverteilung transportiert, wobei die beiden Verteilereinrichtungen (VS1, VS2) in Arbeitsrichtung hintereinander versetzt angeordnet sind, so daß das Mischgut in übereinander liegenden Schichten (AS1, AS2) heiß-auf-heiß aufgetragen und eingebaut wird;
- das aufgetragene und eingebaute Mischgut wird von einer Verdichtungsbohle (VB) vorverdichtet und abgezogen.

2. Verfahren nach Anspruch 1, **dadurch gekennzeichnet, daß** unterschiedliches Material eingebaut wird.

3. Fertiger zum Einbauen und Verdichten von übereinander liegenden Asphaltschichten, mit zwei getrennten, am Fertiger angebrachten Aufnahmekübeln (M1,M2) zur vorläufigen Aufbewahrung von heißem Mischgut, wobei die Aufnahmekübel (M1, M2) durch Trennung einer Fertigermulde realisiert sind und wobei von jedem der beiden Aufnahmekübel (M1, M2) jeweils ein unabhängiges Fördersystem an jeweils eine Verteilereinrichtung zur entmischungsfreien Querverteilung des Mischgutes führt, wobei die beiden Verteilereinrichtungen als Verteilerschnecken (VS1, VS2) ausgebildet und in Arbeitsrichtung hintereinander versetzt angeordnet sind, und mit einer Verdichtungsbohle (VB) zum Vorverdichten und Abziehen des von den Verteilerschnecken (VS1, VS2) in übereinander liegenden Schichten (AS1, AS2) aufgetragenen und eingebauten Mischgutes.

4. Fertiger nach Anspruch 3, **dadurch gekennzeichnet, daß** ein zweites Verdichtungssystem zur Vorverdichtung der ersten Schicht angebaut ist.

5. Fertiger nach einem der Ansprüche 3 oder 4, **dadurch gekennzeichnet, daß** die Beschickung der beiden Aufnahmekübel mit einem selbstfahrenden Fahrzeug mit Transportband oder Greifer erfolgt.

6. Fertiger nach einem der Ansprüche 3 oder 4, **dadurch gekennzeichnet, daß** am Fertiger ein Transportsystem angeordnet ist, mit dem die Beschickung der Aufnahmekübel erfolgt.

## Claims

1. A method for operating a finisher for placing and compacting asphalt layers lying one upon another consisting of the following process stages:
- hot mix is provisionally stored in two separate holding tubs (M1, M2) attached to the finisher;
- the mix is conveyed simultaneously from each of the two holding tubs (M1, M2) by one separate handling system each to one distribution device each (VS1, VS2) for segregation-free lateral distribution, the two distribution devices (VS1, VS2) being arranged offset and one behind the other in the working direction in such a way that the mix is laid and placed hot-on-hot in two layers (AS1, AS2) one upon the other;
- the laid and placed mix is precompacted and smoothed by a compacting beam (VB).

2. A method according to claim 1 and characterized in that different material is placed.

3. Finisher for placing and compacting asphalt layers lying one upon another with two separate holding tubs (M1, M2) attached to the finisher for the provisional storage of hot mix, the holding tubs (M1, M2) being realized by partitioning a finisher trough, and with a separate handling system leading from each of the two holding tubs (M1, M2) to one distribution device each for the segregation-free lateral distribution of the mix, the two distribution devices having the form of distribution worms (VS1, VS2) and being arranged offset one behind the other in the working direction, and with a compacting beam (VB) for precompacting and smoothing the layers (AS1, AS2) of mix applied and placed by the distribution worms (VS1, VS2) one upon the other.

4. A finisher according to claim 3 characterized in that a second compacting system is attached for precompacting the first layer.

5. A finisher according to claim 3 or 4 characterized in that the two holding tubs are filled by a self-propelled vehicle with a conveyor belt or by grab.

6. A finisher according to claim 3 or 4 characterized in that a handling system is arranged on the finisher to fill the holding tubs.

## Revendications

1. Procédé d'exploitation d'un finisseur destiné à mettre en place et à compacter des couches d'asphalte superposées, consistant en les étapes de processus suivantes:
- l'enrobé chaud est stocké provisoirement dans deux baquets de réception séparés (M1, M2) aménagés sur le finisseur;
- moyennant un système de convoyage autonome pour chaque, l'enrobé est transporté simultanément à partir de chacun des deux baquets de réception (M1, M2) vers respectivement un dispositif de répandage (VS1, VS2) aux fins de sa répartition transversale non-ségrégative, à savoir que les deux dispositifs de répandage (VS1, VS2) sont disposés en décalage l'un derrière l'autre de manière que l'enrobé est déposé chaud à chaud et mis en place par couches superposées (AS1, AS2);
- l'enrobé déposé et mis en place est précompacté et lissé par une barre dameuse (VB).

2. Procédé selon la revendication 1, **caractérisé en ceci que** l'on utilise pour la construction, des enrobés de différente nature.

3. Finisseur destiné à appliquer et à compacter des couches d'asphalte en superposition au moyen de deux baquets de réception (M1, M2) ménagés séparément sur le finisseur aux fins du stockage provisoire de l'enrobé chaud, à savoir que les baquets de réception (M1, M2) sont réalisés par séparation d'une trémie de finisseur et qu'à partir de chacun des deux baquets de réception (M1, M2), respectivement un système de convoyage autonome mène vers respectivement un dispositif de répandage en vue de la répartition transversale non-ségrégative de l'enrobé, à savoir que les deux mécanismes de répandage sont conçus en vis de répandage (VS1, VS2) et disposés en décalage l'un derrière l'autre en direction d'ouvrage et avec une barre dameuse (VB) destinée à précompacter et à lisser l'enrobé déposé et mis en place en couches superposées (AS1, AS2) par les vis de répandage (VS1, VS2).

4. Finisseur selon la revendication 3, **caractérisé en ceci qu'** un deuxième système de damage est rapporté pour précompacter la première couche.

5. Finisseur selon l'une des revendications 3 ou 4, **caractérisé en ceci que** le chargement des deux baquets de réception est assuré par un véhicule automobile à tapis roulant ou benne preneuse.

6. Finisseur selon l'une des revendications 3 ou 4, **caractérisé en ceci que** sur le finisseur est aménagé un système transporteur assurant le chargement des baquets de réception.
